# EUROPÄISCHE PATENTSCHRIFT

(11) **EP 1 018 780 B1**
(45) Veröffentlichungstag und Bekanntmachung des Hinweises auf die Patenterteilung: **25.09.2002**
(21) Anmeldenummer: 99204260.6
(22) Anmeldetag: 09.12.1999
(51) Int. Cl.: H01Q 9/04

(54) **Dielektrische Resonatorantenne**
Dielectric resonator antenna
Antenne diélectrique de résonateur

(30) Priorität: 18.12.1998 DE 19858790
(43) Veröffentlichungstag der Anmeldung: 12.07.2000
(73) Patentinhaber: Philips Corporate Intellectual Property GmbH, 52064 Aachen (DE); Koninklijke Philips Electronics N.V., 5621 BA Eindhoven (NL)
(72) Erfinder: Heinrichs, Frank, 52064 Aachen (DE); Porath, Rebekka, 52064 Aachen (DE); Massey, Peter J., 52064 Aachen (DE)
(74) Vertreter: Gössmann, Klemens

(56) Entgegenhaltungen:
- EP-A- 0 982 799
- MONGIA R K ET AL: "MEASUREMENT OF RADIATION EFFICIENCY OF DIELECTRIC RESONATOR ANTENNAS" IEEE MICROWAVE AND GUIDED WAVE LETTERS,US,IEEE INC, NEW YORK, Bd. 4, Nr. 3, 1. März 1994 (1994-03-01), Seiten 80-82, XP000438190 ISSN: 1051-8207
- MONGIA R K ET AL: "THEORETICAL AND EXPERIMENTAL INVESTIGATIONS ON RECTANGULAR DIELECTRIC RESONATOR ANTENNAS" IEEE TRANSACTIONS ON ANTENNAS AND PROPAGATION,US,IEEE INC. NEW YORK, Bd. 45, Nr. 9, 1. September 1997 (1997-09-01), Seiten 1348-1356, XP000695221 ISSN: 0018-926X
- MONGIA R K ET AL: "Dielectric resonator antennas-a review and general design relations for resonant frequency and bandwidth" INTERNATIONAL JOURNAL OF MICROWAVE AND MILLIMETER-WAVE COMPUTER-AIDED ENGINEERING, JULY 1994, UK, Bd. 4, Nr. 3, Seiten 230-247, XP000886739 ISSN: 1050-1827
- KELLER M G ET AL: "EHF dielectric resonator antenna array" MICROWAVE AND OPTICAL TECHNOLOGY LETTERS, 20 APRIL 1998, WILEY, USA, Bd. 17, Nr. 6, Seiten 345-349, XP000886742 ISSN: 0895-2477
- MONGIA R K: "Dielectric resonator technology for satellite communications" , 1996 ASIA-PACIFIC MICROWAVE CONFERENCE PROCEEDINGS, PROCEEDINGS OF 1996 ASIA-PACIFIC MICROWAVE CONFERENCE (APMC'96), NEW DELHI, INDIA, 17-20 DEC. 1996 , 1996, NEW DELHI, INDIA, R.S. GUPTA, UNIV. DELHI SOUTH CAMPUS, INDIA, PAGE(S) 1003 - 1006 VOL.3 XP000886744 * das ganze Dokument *

## Beschreibung

Die Erfindung bezieht sich auf eine dielektrische Resonatorantenne bestehend aus einem rechtwinkligen Quader aus einem dielektrischen Material, in dem eine elektrische Feldverteilung einer Eigenmode der dielektrischen Resonatorantenne, die insbesondere durch externe Anregung erzeugt wird, wenigstens zwei nicht parallele Symmetrieebenen besitzt.

Weiterhin betrifft die Erfindung noch einen Sender, einen Empfänger und ein Mobilfunkgerät mit einer dielektrischen Resonatorantenne bestehend aus einem rechtwinkligen Quader aus einem dielektrischen Material, in dem eine elektrische Feldverteilung einer Eigenmode der dielektrischen Resonatorantenne, die insbesondere durch externe Anregung erzeugt wird, wenigstens zwei nicht parallele Symmetrieebenen besitzt.

Dielektrische Resonatorantennen (DRA) sind als miniaturisierte Antennen aus Keramik oder einem anderen Dielektrikum für Mikrowellenfrequenzen bekannt. Ein dielektrischer Resonator, dessen Dielektrikum mit einer Dielektrizitätszahl von εᵣ »1 von Luft umgeben ist, besitzt aufgrund der elektromagnetischen Randbedingungen an den Grenzflächen des Dielektrikums ein diskretes Spektrum von Eigenfrequenzen und Eigenmoden. Diese sind definiert durch die spezielle Lösung der elektromagnetischen Gleichungen für das Dielektrikum bei den gegebenen Randbedingungen an den Grenzflächen. Im Gegensatz zu einem Resonator, der bei Vermeidung von Abstrahlungsverlusten eine sehr hohe Güte aufweist, steht bei einer Resonatorantenne die Abstrahlung von Leistung im Vordergrund. Da keine leitenden Strukturen als strahlendes Element verwendet werden, kann sich der Skineffekt nicht negativ auswirken. Daher weisen solche Antennen niedrige ohmsche Verluste bei hohen Frequenzen auf. Durch die Verwendung von Materialien mit hoher Dielektrizitätszahl kann weiterhin ein kompakter, miniaturisierter Aufbau erreicht werden, da für eine vorgewählte Eigenfrequenz (Sende- und Empfangsfrequenz) durch Erhöhung von εᵣ die Abmessungen verkleinert werden können. Die Abmessungen einer DRA gegebener Frequenz sind näherungsweise invers proportional zu √εᵣ. Eine Erhöhung von εᵣ um einen Faktor α bewirkt bei gleichbleibender Resonanzfrequenz also eine Reduzierung aller Dimensionen um den Faktor √α und somit des Volumens um einen Faktor α^{3/2}. Weiterhin muß ein Material für eine DRA eine gute Hochfrequenztauglichkeit, geringe dielektrische Verluste und Temperaturstabilität aufweisen. Das schränkt die verwendbaren Materialien stark ein. Geeignete Materialien besitzen εᵣ-Werte von typischerweise maximal 120. Neben dieser Begrenzung der Möglichkeit zur Miniaturisierung verschlechtern sich die Strahlungseigenschaften einer DRA mit zunehmendem εᵣ.

In der Figur 1 ist eine solche DR-Antenne 1 in der beispielhaft betrachteten Grundform dargestellt. Neben der Form als Quader sind auch andere Formen möglich, wie zum Beispiel zylinder- oder kugelförmige Geometrien. Dielektrische Resonatorantennen sind resonante Bauteile, die nur in einem schmalen Band um eine ihrer Resonanzfrequenzen (Eigenfrequenzen) arbeiten. Das Problem der Miniaturisierung einer Antenne ist äquivalent dazu, die Arbeitsfrequenz bei gegebenen Antennenabmessungen zu erniedrigen. Deshalb wird die niedrigste Resonanz (TE^{z}₁₁₁-Mode) verwendet. Diese Mode besitzt Symmetrieebenen in ihren elektromagnetischen Feldern, von denen eine Symmetrieebene des elektrischen Feldes mit Symmetrieebene 2 bezeichnet ist. Wenn die Antenne in der Symmetrieebene 2 halbiert und eine elektrisch leitfähige Fläche 3 angebracht wird (beispielsweise eine Metallplatte), bleibt die Resonanzfrequenz gleich der einer Antenne mit den ursprünglichen Abmessungen. Man erhält so eine Struktur, in der sich dieselbe Mode bei derselben Frequenz ausbildet. Diese ist in der Figur 2 dargestellt. Eine weitere Miniaturisierung kann bei dieser Antenne mittels eines Dielektrikums mit hoher Dielektrizitätszahl εᵣ erzielt werden. Dabei wird vorzugsweise ein Material mit geringen dielektrischen Verlusten ausgewählt.

Eine solche dielektrische Resonatorantenne wird in dem Artikel "Dielectric Resonator Antennas - A review and general design relations for resonant frequency and bandwidth", Rajesh K. Mongia und Prakash Barthia, Intern. Journal of Microwave and Millimeterwave Computer-aided Engineering, Vol. 4, No. 3, 1994, Seiten 230-247 beschrieben. Dabei wird ein Überblick über die Moden und die Strahlungscharakteristik für verschiedene Formen, wie zylindrische, kugelförmige und rechtwinklige DRA's gegeben. Es werden für unterschiedliche Formen die möglichen Moden und Symmetrieebenen gezeigt (siehe Figur 4, 5, 6 und Seite 240, linke Spalte, Zeilen 1-21). In der Figur 9 und der zugehörigen Beschreibung wird insbesondere eine quaderförmige dielektrische Resonatorantenne beschrieben. Mittels einer Metallfläche in der x-z-Ebene bei y=0 oder der y-z-Ebene bei x=0 kann die ursprüngliche Struktur halbiert werden, ohne die Feldverteilung oder andere Resonanzcharakteristika für die TE^{z}₁₁₁-Mode zu verändern (Seite 244, rechte Spalte, Zeilen 1-7). Die DRA wird über eine Zuleitung mit Mikrowellenleistung angeregt, indem sie in das Streufeld in der Nähe einer Mikrowellenleitung (beispielsweise eine Microstripleitung oder das Ende einer Koaxialleitung) eingebracht wird.

Das Dokument EP 0982799 A2 beschreibt eine dielektrische Resonatorantenne mit einer elektrisch leitenden Schicht in einer Symmetrieebene. Um bei einer dielektrischen Resonatoratenne eine bessere Kopplung an eine Zuteilung zu schaffen, wird vorgeschlagen, daß in der Symmetrieebene wenigstens ein, von der elektrisch leitenden Schicht isolierter, elektrischer Kontakt vorgesehen ist und dieser elektrischer Kontakt die dielektrische Resonatorantenne mit mehreren Zuteilungen verbindet. Dadurch kann die dielektrische Resonatorantenne mit zwei in einer Ebene fest liegenden, elektrischen Kontakten verbunden werden und somit die Antenne auf einer Platine mit der bekannnten Verlöt-Techniken fixiert werden. Die im Dokument vorgeschlagene dielektrische Resonatorantenne und ihre Zuleitungen bieten keine besseren Möglichkeiten zur Verkleinerung des Volumens.

Aus der Veröffentlichung "Measurement of Radiation Efficiency of Dielectric Resonator Antennas", IEEE Microwave and Guided Wave Letters, Band 4, 1994, Nr. 3, Seiten 80-82 (XP 000 43 8190) von R. K. Monigia, A. Ittipiboon und M.Cuhaci ist bekannt, daß durch die direkte Plazierung einer dielektrischen Resonatorantenne auf einer metallischen Symmetrieebene die Kontaktverluste verringert werden und ein Antennenwirkungsgerad von über 98% erzielt werden kann. Eine weitere Optimierung der Antennenparameter kann zu einer Steigerung des Antennenwirkungsgerads führen.

Die Veröffentlichung "Dielectric Resonator Technology for Satellite Communications", 1996 Asia Pacific Microwave Conference Proceedings, (APMC'96), New Dehli, India, 17.-20.12.1996, Band 3, Seiten 1003-1006 (XP 000 88 6744) von R.K. Monigia beschreibt eine Anwendung dielektrischer Resonatoren in der Satellitenkommunikation. Dielektrische Resonatoren werden als Antennen und Kanalfilter für Satellitentransponder verwendet. Insbesondere wird eine zylindrische Form der Antenne auf einer flachen Metallfläche dargestellt, jedoch werden die Parameter der Antenne im Hinblick auf das Volumen der Antenne und eine Verkleinerung des Volumens nicht diskutiert.

Die Möglichkeit zur Verkleinerung des Volumens wird auf die Verwendung der zwei rechtwinklig zueinander angeordneten Symmetrieebenen als Außenflächen beschränkt. Auf diese Weise kann das Volumen einer DRA bei gleichbleibender Frequenz nur um den Faktor 4 reduziert werden.

Die Aufgabe der Erfindung ist es daher, eine dielektrische Resonatorantenne zu schaffen, die bessere Möglichkeiten zur Verkleinerung des Volumens bietet. Des weiteren ist es die Aufgabe der Erfindung, einen Sender, einen Empfänger und ein Mobilfunkgerät mit besseren Möglichkeiten zur Verkleinerung des Gesamtvolumens und zur Installation von Komponenten innerhalb eines Gerätes zu schaffen.

Die Aufgabe wird erfindungsgemäß durch die Merkmale jedes der Ansprüche 1 und 3 bis 5 gelöst, wobei die parallel zu einer Schnittgeraden der Symmetrieebenen liegende Kante des Quaders zur Bildung der kürzesten Kante des Quaders vorgesehen ist. Die Symmetrieebenen der elektrischen Feldverteilung einer Eigenmode stehen rechtwinklig aufeinander und sind parallel zu jeweils einer Außenfläche des Quaders. Daher liegt die Schnittgerade der Symmetrieebenen parallel zu einer der Kanten des Quaders. Die Länge dieser Kante wird mit d bezeichnet und ist bei einer dielektrischen Resonatorantenne gemäß der Erfindung deutlich kleiner als die Länge der beiden anderen Kanten des Quaders. Die Kante mit der Länge d steht damit senkrecht zum elektrischen Feld der Eigenmode der Antenne. Um eine bessere und insbesondere flexible Verkleinerung des Antennenvolumens zu ermöglichen, muß die Länge wenigstens einer Kante reduziert werden. Überraschend zeigt sich, daß die Kante mit der Länge d ohne erheblichen Effizienzverlust der Antenne deutlich verkürzt werden kann. Sowohl die Strahlungsleistung als auch die Genauigkeit der Resonanzfrequenz bleiben erhalten.

Bei einer Weiterbildung der Erfindung ist vorgesehen, daß sich eine erste Symmetrieebene parallel zu einer ersten Außenfläche in der geometrischen Mitte des Quaders befindet, daß sich eine zweite Symmetrieebene senkrecht zur ersten Symmetrieebene und parallel zu einer zweiten Außenfläche in der geometrischen Mitte des Quaders befindet, daß die erste und die zweite Symmetrieebene zur Bildung jeweils einer Außenfläche einer dielektrischen Resonatorantenne vorgesehen sind, daß eine elektrisch leitende Schicht auf den durch die Symmetrieebenen gebildeten Außenflächen vorgesehen ist. Bei Verwendung der niedrigsten Eigenmode als Resonanzfrequenz befinden sich die Symmetrieebenen auf jeweils halber Kantenlänge in der Mitte des Quaders. Auch bei einer Miniaturisierung der Antenne, indem die Symmetrieebenen mit einer elektrisch leitfähigen Schicht die Außenflächen bilden, kann die Länge d der Kante parallel zur Schnittgeraden besonders vorteilhaft zur Verkleinerung des Antennenvolumens verkürzt werden. Durch die erfindungsgemäße Wahl der Kante des Quaders werden die elektrisch leitfähig beschichteten Außenflächen verkleinert, während die Größe der Außenflächen der Antenne, über die Leistung gesendet oder empfangen wird, erhalten bleibt. Das führt zu einer gleichbleibend hohen Antenneneffizienz trotz Verkleinerung des Antennenvolumens.

Für eine vorteilhafte Ausgestaltung der Erfindung ist vorgesehen, daß auf den zwei Außenflächen jeweils eine Metallschicht aufgebracht ist, daß eine Metallschicht mit einer Platine verbunden ist, daß die Platine eine Leitung für ein Sende- oder Empfangssignal enthält, und daß die Leitung für ein Sende- oder Empfangssignal über die Metallschicht und einen auf der dielektrischen Resonatorantenne aufgebrachten Kontakt mit der Antenne gekoppelt ist.

Weiterhin wird die Aufgabe der Erfindung noch durch einen Sender, einen Empfänger und ein Mobilfunkgerät mit einer solchen dielektrischen Resonatorantenne gelöst, bei der die parallel zu einer Schnittgeraden der Symmetrieebenen liegende Kante des Quaders zur Bildung der kürzesten Kante des Quaders vorgesehen ist.

Im folgenden soll ein Ausführungsbeispiel der Erfindung anhand von Zeichnungen näher erläutert werden. Dabei zeigen
- Figur 1:: eine dielektrische Resonatorantenne,
- Figur 2:: eine halbierte dielektrische Resonatorantenne mit einer elektrisch leitenden Schicht in einer Symmetrieebene,
- Figur 3:: eine quaderförmige Grundform der dielektrischen Resonatorantenne mit Seitenlängen a, b und d,
- Figur 4A:: eine Feldverteilung eines elektrischen Feldes einer Eigenmode einer quaderförmigen dielektrischen Resonatorantenne in einer Ebene senkrecht zur kürzesten Seitenlänge,
- Figur 4B:: eine mittels der Symmetrieebenen der dielektrischen Resonatorantenne verkleinerte Antenne mit der Feldverteilung,
- Figur 5:: eine auf eine Platine mit einer Zuleitung montierte dielektrische Resonatorantenne und
- Figur 6:: ein vereinfachtes Blockschaltbild eines Mobilfunkgerätes mit Sende- und Empfangspfad und einer dielektrischen Resonatorantenne.

In der Figur 3 ist eine dielektrische Resonatorantenne DRA 1 in einer Grundform mit rechtwinkligen Seitenflächen und Seitenlängen a, b und d in den Richtungen x, y und z eines kartesischen Koordinatensystems dargestellt. Die DRA 1 besitzt ein diskretes Spektrum von Eigenfrequenzen, die durch die geometrische Form und die äußeren Abmessungen sowie die durch die relative Dielektrizitätskonstante εᵣ des verwendeten Materials bestimmt sind. Um die DRA 1 als Antenne für eine Mikrowellenleistung bei einer definierten Frequenz verwenden zu können, muß ihre Eigenfrequenz in der Nähe der definierten Frequenz liegen. Im Ausführungsbeispiel ist die DRA 1 für die Zentrumsfrequenz 942.5 MHz des GSM900-Standards als gegebener Frequenz ausgelegt. Als Material wird eine temperaturstabile Keramik verwendet, die typischerweise einen Wert von εᵣ = 85 hat. Damit ergeben sich für die quaderförmige DRA 1 die Abmessungen von etwa a ≈ b ≈ 30mm und d ≈ 5.5mm. Da diese Abmessungen für eine Integration in Geräte der Mobilkommunikation zu groß scheint, wird die DRA 1, wie in den Figuren 4A und 4B dargestellt, verkleinert.

Die Figur 4A zeigt einen Querschnitt durch die quaderförmige DRA 1 in einer Ebene senkrecht zur kürzesten Seitenlänge d. Die Seitenlängen a bzw. b liegen in x- bzw. y-Richtung. Dazu ist eine Feldverteilung eines elektrischen Feldes eingezeichnet, das zu der Eigenmode mit der niedrigsten Frequenz der DRA 1 gehört. Deutlich sichtbar weist diese elektrische Feldverteilung bei x = a/2 und y = b/2 zwei senkrecht aufeinander stehende Symmetrieebenen 4 und 5 auf, die im Querschnitt durch unterbrochene Linien gekennzeichnet sind. Die zwei Symmetrieebenen 4 und 5 und ihre Schnittgerade stehen senkrecht auf der Zeichenebene. Mit Hilfe von Figur 3 ist zu sehen, daß die Kante des Quaders parallel zur Schnittgeraden mit der Länge d bezeichnet ist. Schneidet man die DRA 1 längs einer dieser Ebenen und versieht die entstehende Schnittfläche mit einer Metallisierung 6 bzw. 7, so erhält man eine Struktur, in der sich dieselbe Mode bei derselben Frequenz ausbildet. Wendet man dieses Verfahren zweimal an, so erhält man die in der Figur 4B gezeigte, verkleinerte DRA 8. Mittels der bekannten Symmetrieebenen 4 und 5 kann man also das Volumen der DRA 1 bei gleichbleibender Frequenz um den Faktor 4 auf a/2*b/2*d (x*y*z) reduzieren. Für das Ausführungsbeispiel resultiert die DRA 8 mit den Abmessungen 15*15*5.5 mm³.

Durch die direkte Abhängigkeit des Volumens der DRA 1 von der Länge d, kann die DRA 1 durch Verkürzung von d miniaturisiert werden. Insbesondere bei der verkleinerten DRA 8 mit dem Volumen a/2*b/2*d verkleinern sich durch die Verkürzung nur die Außenflächen mit der Metallisierung 6 und 7. Die Ausdehnung dieser Flächen hängt über a/2*d bzw. b/2*d von der Kantenlänge d ab, während die Außenflächen a/2*b/2 konstant bleiben. Da insbesondere die Größe der strahlenden Außenfläche einer DRA 8 charakteristisch für die Effizienz ist, und über die metallisierten Außenflächen keine Leistung abgestrahlt werden kann, wird die Strahlungseffizienz der DRA 8 nur in geringem Maß verringert.

In der Figur 5 ist eine auf eine Platine 9 mit einer Zuleitung 10 montierte dielektrische Resonatorantenne 8 dargestellt. Die Zuleitung 10 ist durch eine Microstrip-Leitung 10 realisiert. Die DRA 8 wird durch einen Quader aus einem dielektrischen Material mit εᵣ=81 und den Abmessungen a=9,7mm, b=9,7mm und d=3,55mm gebildet. Die DRA 8 ist auf einer schmalen Außenfläche senkrecht zur Platine 9 mit einer Metallisierung beschichtet. Die Platine 9 besteht aus einer leitenden Oberfläche auf einer dielektrischen Schicht. In einem von der leitenden Oberfläche ausgesparten Teil, der an eine schmale Außenfläche ohne Metallisierung der DRA 8 grenzt, ist die Microstrip-Leitung 10 aufgebracht. Die Microstrip-Leitung 10 dient zur Übertragung eines zu sendenden oder empfangenen Signals. Dazu ist an der an die Microstrip-Leitung 10 grenzenden schmalen Außenfläche der DRA 8 ein elektrischer Kontakt 11 angebracht, der mit der Microstrip-Leitung 10 verbunden wird An der Microstrip-Leitung 10 kann am anderen Ende noch ein Kontakt zum Anschluß einer Koaxialleitung angebracht sein. Die DRA 8 besitzt bei dieser Ausführungsform eine Zentrumsfrequenz von 1906,5MHz und eine 3dB-Bandbreite von 2,4%.

Die Figur 6 zeigt in einem Blockdiagramm die Funktionsblöcke eines Sende- und eines Empfangspfades eines Mobilfunkgerätes mit einer DRA 8, wie es beispielsweise einem Mobiltelefon nach dem GSM-Standard entspricht. Die DRA 8 ist mit einem Antennenumschalter oder Frequenzduplexer 12 gekoppelt, der in einem Empfangs- bzw. Sendebetrieb den Empfangs- bzw. Sendepfad mit der DRA 8 verbindet. Im Empfangsbetrieb gelangen die analogen Funksignale über eine Empfangsschaltung 13 zu einem A/D-Umsetzer 14. Die erzeugten digitalen Signale werden in einem Demodulator 15 demoduliert und anschließend einem digitalen Signalprozessor (DSP) 16 zugeführt. Im DSP 16 werden nacheinander die nicht im einzelnen dargestellten Funktionen Entzerrung, Entschlüsselung, Kanaldekodierung und Sprachdekodierung durchgeführt. Mit einem D/A-Umsetzer 17 werden analoge Signale erzeugt, die über einen Lautsprecher 18 ausgegeben werden.

Im Sendebetrieb werden die von einem Mikrofon 19 aufgenommenen analogen Sprachsignale mit einem A/D-Umsetzer 20 umgewandelt und dann einem DSP 21 zugeführt. Der DSP 21 führt die dem Empfangsbetrieb komplementären Funktionen Sprachkodierung, Kanalkodierung und Verschlüsselung durch, wobei alle Funktionen von einem einzigen DSP ausgeführt werden. Die binär kodierten Datenworte werden in einem Modulator 22 GMSK moduliert und dann in einem D/A-Umsetzer 23 in analoge Funksignale umgewandelt. Eine Senderendstufe 24 mit einem Leistungsverstärker erzeugt das über die DRA 8 zu sendende Funksignal.

Die Beschreibung des Sende- bzw. Empfangspfades 8, 13, 14, 15, 16, 17, 18 bzw. 8, 19, 20, 21, 22, 23, 24 entspricht der eines einzelnen Senders bzw. Empfängers. Der Frequenzduplexer 12 muß nicht vorgesehen werden, sondern Sende- und Empfangspfad verwenden eine eigene DRA 8 als Antenne. Neben der Anwendung im Mobilfunkbereich ist auch eine Verwendung in jedem anderen Bereich der Funkübertragung denkbar (z. B. für Schnurlostelefone nach DECT oder CT, für Richt- oder Bündelfunkgeräte oder Pager). Die DRA 8 kann jeweils der Übertragungsfrequenz angepaßt werden.

## Patentansprüche

1. Dielektrische Resonatorantenne (1) bestehend aus einem rechtwinkligen Quader aus einem dielektrischen Material, in dem eine elektrische Feldverteilung einer Eigenmode der dielektrischen Resonatorantenne (1), die insbesondere durch externe Anregung erzeugt wird, wenigstens zwei nicht parallele Symmetrieebenen (4, 5) besitzt,
**dadurch gekennzeichnet,**
- **daß** sich eine erste Symmetrieebene (4) parallel zu einer ersten Außenfläche in der geometrischen Mitte des Quaders befindet,
- daß sich eine zweite Symmetrieebene (5) senkrecht zur ersten Symmetrieebene und parallel zu einer zweiten Außenfläche in der geometrischen Mitte des Quaders befindet,
- **daß** die erste und die zweite Symmetrieebene (4, 5) zur Bildung jeweils einer Außenfläche einer dielektrischen Resonatorantenne (8) vorgesehen sind,
- **daß** eine elektrisch leitende Schicht (6, 7) auf den durch die Symmetrieebenen (4, 5) gebildeten Außenflächen vorgesehen ist und
- **daß** die parallel zu der gemeinsamen Schnittgeraden der beiden Symmetrieebenen (4, 5) liegende Kante des Quaders zur Bildung der kürzesten Kante des Quaders vorgesehen ist.

2. Dielektrische Resonatorantenne (1) nach Anspruch 1,
**dadurch gekennzeichnet,**
- **daß** auf den zwei Außenflächen jeweils eine Metallschicht (6, 7) aufgebracht ist,
- **daß** eine Metallschicht (7) mit einer Platine (9) verbunden ist,
- **daß** die Platine (9) eine Leitung (10) für ein Sende- oder Empfangssignal enthält,
- **daß** die Leitung (10) für ein Sende- oder Empfangssignal über die Metallschicht (7) und einen auf der dielektrischen Resonatorantenne (8) aufgebrachten Kontakt (11) mit der Antenne (8) gekoppelt ist.

3. Sender (8, 13, 14, 15, 16, 17, 18) mit einer dielektrischen Resonatorantenne (1) nach Anspruch 1

4. Empfänger (8, 19, 20, 21, 22, 23, 24) mit einer dielektrischen Resonatorantenne (1) nach Anspruch 1.

5. Mobilfunkgerät (8, 13, 14, 15, 16, 17, 18, 19, 20, 21, 22, 23, 24) mit einer dielektrischen Resonatorantenne (1) nach Anspruch 1.

## Claims

1. A dielectric resonator antenna (1) comprising a cuboid of a dielectric material, in which cuboid an electric field configuration of an eigenmode of the dielectric resonator antenna (1), which eigenmode is particularly generated by external excitation, has at least two non-parallel planes of symmetry (4, 5), **characterized in that**
- a first plane of symmetry (4) runs parallel with a first outside surface in the geometric center of the cuboid,
- a second plane of symmetry (5) is perpendicular to the first plane of symmetry and runs parallel with a second outside surface in the geometric center of the cuboid,
- the first and second planes of symmetry (4, 5) are provided for forming each an outside surface of a dielectric resonator antenna (8), and
- an electrically conducting coating (6, 7) is deposited on the outside surfaces formed by the planes of symmetry (4, 5), and the cuboid edge running parallel with an intersecting line of the planes of symmetry (4, 5) is provided for forming the shortest edge of the cuboid.

2. A dielectric resonator antenna (1) as claimed in claim 1, **characterized in that**:
- the two outside surfaces are each covered by a metal coating (6, 7),
- one metal coating (7) is connected to a printed circuit board (9),
- the printed circuit board (9) contains a line (10) for a transmit or receive signal,
- the line (10) for a transmit or receive signal is coupled to the antenna (8) via the metal coating (7) and a contact (11) deposited on the dielectric resonator antenna (8).

3. A transmitter (8, 13, 14, 15, 16, 17, 18) including a dielectric resonator antenna (1) as claimed in claim 1.

4. A receiver (8, 19, 20, 21, 22, 23, 24) including a dielectric resonator antenna (1) as claimed in claim 1.

5. A mobile radiotelephone (8, 13, 14, 15, 16, 17, 18, 19, 20, 21, 22, 23, 24) including a dielectric resonator antenna (1) as claimed in claim 1.

## Revendications

1. Antenne diélectrique de résonateur (1) composée d'un parallélépipède rectangle en un matériau diélectrique dans lequel une distribution du champ électrique d'un mode spécifique de l'antenne diélectrique de résonateur (1) qui est en particulier produit par une excitation externe possède au moins deux plans de symétrie (4,5) non parallèles
**caractérisée en ce**
- **qu'**un premier plan de symétrie (4) se trouve parallèlement à une première surface extérieure dans le milieu géométrique du parallélépipède;
- **qu'**un deuxième plan de symétrie (5) se trouve perpendiculairement au premier plan de symétrie et parallèlement à une deuxième surface extérieure dans le milieu géométrique du parallélépipède,
- **que** les premier et deuxième plans de symétrie (4,5) sont prévus pour former respectivement une surface extérieure d'une antenne diélectrique de résonateur (8),
- **qu'**une couche électriquement conductrice (6,7) est prévue sur les surfaces extérieures formées par les plans de symétrie (4,5) et
- **que** le côté du parallélépipède situé parallèlement aux coupes communes des deux plans de symétrie (4,5) est prévu pour la formation du côté le plus court du parallélépipède.

2. Antenne diélectrique de résonateur (1) selon la revendication 1,
**caractérisée en ce**
- **qu'**une couche métallique (6,7) est respectivement appliquée sur les deux surfaces extérieures,
- **qu'**une couche métallique (7) est reliée à une platine (9),
- **que** la platine (9) contient un conducteur (10) pour un signal de transmission et de réception,
- **que** le conducteur (10) est couplé avec l'antenne (8) pour un signal de transmission et de réception par l'intermédiaire de la couche métallique (7) et un contact (11) appliqué sur l'antenne diélectrique de résonateur (8).

3. Emetteur (8, 13, 14, 15, 16, 17, 18) avec une antenne diélectrique de résonateur (1) selon la revendication 1.

4. Récepteur (8, 19, 20, 21, 22, 23, 24) avec une antenne diélectrique de résonateur (1) selon la revendication 1.

5. Radiotéléphone mobile (8, 13, 14, 15, 16, 17, 18, 19, 20, 21, 22, 23, 24) avec une antenne diélectrique de résonateur (1) selon la revendication 1.
